# EUROPÄISCHE PATENTSCHRIFT

(11) **EP 1 035 385 B1**
(45) Veröffentlichungstag und Bekanntmachung des Hinweises auf die Patenterteilung: **16.11.2005**
(21) Anmeldenummer: 00104492.4
(22) Anmeldetag: 09.03.2000
(51) Int. Cl.: F24F 1/01

(54) **Verfahren zur Temperierung einer Halle und Einrichtung zur Durchführung des Verfahrens**
Method for temperature control of a hall and device for curring out this method
Procedé de thermoregulation d'un hall et dispositif pour la mise en oeuvre de ce procedé

(30) Priorität: 11.03.1999 DE 19910759; 23.04.1999 DE 19918594; 08.05.1999 DE 19921463
(43) Veröffentlichungstag der Anmeldung: 13.09.2000
(73) Patentinhaber: Bernhardt, Adam, NL-2726 AM Zoetermeer (NL)
(72) Erfinder: Bernhardt, Adam, NL-2726 AM Zoetermeer (NL)
(74) Vertreter: Maxton Langmaack & Partner

(56) Entgegenhaltungen:
- EP-A- 0 094 000
- EP-A- 0 464 228
- WO-A-86/02710
- DE-A- 2 719 499

## Beschreibung

Aus EP-0 464 228 A ist ein Düsenkasten für Induktionsgeräte von Klimaanlagen bekannt, der einen bodenseitigen Sekundärlufteinlaß aufweist, in dem ein Wärmetauscher angeordnet ist. Der Düsenkasten weist ferner einen nach oben gegen die Raumdecke gerichteten Luftaustrittsschacht auf, in den durch Düsen Primärluft eingeblasen wird und die über den Sekundärlufteinlaß hierdurch angesaugte Raumluft in den betreffenden Raum ausströmt. Für den Einsatz zur Temperierung von Hallen, insbesondere von Lagerhallen, ist ein derartiger Düsenkasten nicht einsetzbar, da durch den Luftaustrittsschacht die aus angesaugter Raumluft uns eingeblasener Primärluft bestehende Mischluft schon um Zugerscheinungen zu vermeiden, aus dem Austrittsschacht nur mit relativ geringer Strömungsgeschwindigkeit austreten darf. Eine Auslaßdüsenanordnung für eine gezielte Führung der Temperierungsluft, wie sie für die Temperierung einer Halle erforderlich ist, fehlt bei dem vorbekannten Düsenkasten vollständig.

Aus WO86/02710 ist ein mit dem vorstehend erläuterten vorbekannten Düsenkasten vergleichbares Gerät bekannt, bei dem Frischluft mit hoher Geschwindigkeit in eine Induktionskammer eingeblasen wird, die über einen Lufteinlaß Raumluft ansaugt und unter Vermischung in eine Verteilungskammer überströmen läßt, die gegenüber dem Raum mittels einer perforierten Platte oder Lamellen zur gleichmäßigen Verteilung der austretenden Luft in den Raum hindurchgeblasen wird. Zur Verbesserung der Luftverteilung ist der Verteilungskammer eine die Verteilüngskammer abschließende perforierte Platte nachgeschaltet, um eine im wesentlichen gleiche Austrittsgeschwindigkeit über den gesamten Austrittsquerschnitt des Düsenkastens zu erhalten. Auch dieser vorbekannte Düsenkasten ist nur zu Ventilationen von Räumen geeignet.

Die Temperierung einer Halle, wie dies nachstehend näher beschrieben wird, ist mit den Düsenkästen vorbekannter Bauart zur Ventilierung von Räumen nicht durchführbar.

Für Hallen, insbesondere für Lagerhallen, ist es nicht zwingend erforderlich, diese je nach den herrschenden Außentemperaturen auf vorgegebene konstante Temperaturen zu kühlen oder zu heizen, sondern es reicht aus, wenn der Hallenraum temperiert wird, d. h. eine spürbare Differenz zur Außentemperatur zu schaffen. Insbesondere bei Lagerhallen reicht dies in der Regel aus, da die die Halle nutzenden Personen, beispielsweise Lagerarbeiter oder auch Fahrer von Tranportfahrzeugen, sich abwechselnd sowohl außerhalb als auch innerhalb der Halle aufhalten, so daß zu große Temperaturdifferenzen zwischen innen und außen sogar unerwünscht sind.

Ein wesentliches Problem für die Temperierung derartiger Lagerhallen besteht in ihrer Größe, wobei Hallenbreiten von beispielsweise 50 bis 100 m und Hallenlängen von 100 bis 250 m sowie Höhen von 10 bis 30 m durchaus gegeben sein können. Derart große Hallen lassen sich nur mit einem großen Geräte- und Energieaufwand über eine Vielzahl von Kühl- bzw. Heizlüftern temperieren, um im Hallenraum eine Raumtemperatur zu schaffen, die im Vergleich zur Außentemperatur einen noch erträglichen Aufenthalt ermöglicht.

Der Erfindung liegt nun die Aufgabe zugrunde, ein Verfahren zu schaffen, das eine Temperierung einer Halle mit erträglichem Geräte- und Energieaufwand ermöglicht.

Die Aufgabe wird gemäß der Erfindung mit den im Anspruch 1 angegebenen Verfahrensschritten gelöst.

Der Begriff "konditionierte Luft" umfaßt direkt angesaugte Außenluft und/oder gekühlte oder erhitzte Luft mit einer für die gewünschte Temperierung der Halle geeigneten Temperaturlage.

Bei entsprechend hohen Strömungsgeschwindigkeiten von beispielsweise 30 bis 50 m/s für den Treibstrahl und bei entsprechender Dimensionierung der Auslaßdüsenanordnung mit einer Ausblasgeschwindigkeit für die Temperierungsluft von beispielsweise 5 bis 15 m/s ist es möglich, einen breiten Strahl an Temperierungsluft bis weit in die Halle einzublasen. Aufgrund der Induktion des in die Halle austretenden Strahles an Temperierungsluft wird Hallenluft mit angesaugt, gleichzeitig wird der Strahl verlangsamt, so daß bei entsprechender Abstimmung der "Wurfweite" des Temperierungsluftstrahles auf die zu überbrückender Hallenlänge im Bereich des Hallenendes eine Luftströmung mit nur noch geringer Geschwindigkeit von etwa 0,25 bis 1 m/s vorhanden ist. Durch die Mitnahme von Hallenluft wird diese Luftströmung entsprechend aufgefächert.

Die Strömungsgeschwindigkeiten richten auch nach der jeweiligen Temperierungsaufgabe. Soll bei hohen Außentemperaturen die Halle im Sinne einer Kühlung temperiert werden, muß im Bereich des Hallenendes die Strömungsgeschwindigkeit der Luft im Bodenbereich noch gerade spürbar sein, wobei die abgekühlte Temperierungsluft in den vorderen Hallenbereichen nach Art einer Inversion absinkt. Soll bei niedrigen Außentemperaturen die Halle im Sinne einer Heizung temperiert werden, muß die erwärmte Temperierungsluft mit einer etwas höheren Luftströmung eingeblasen werden, um bis zu einem gewissen Grade zu einer Zirkulation der Temperierungsluft in der Halle zu gelangen. Besonders zweckmäßig ist in beiden Fällen, wenn die Temperierungsluft im Deckenbereich der Halle vorzugsweise entlang der Hallendecke eingeblasen wird.

Die Luftführung in der Halle kann nun insgesamt je nach der gestellten Aufgabe auch noch dadurch beeinflußt werden, daß zumindest eine Luftteilmenge als konditionierte Luft aus der Halle in die Saugkammer zurückgeführt, also zumindest teilweise im Kreislauf geführt wird. Dies ist beispielsweise dann von Bedeutung, wenn die Halle im Sinne einer Heizung temperiert werden soll.

Die Möglichkeit, daß der Außenluft zumindest eine Luftteilmenge als konditionierte Luft entnommen wird und der Saugkammer zugeführt wird, ist beispielsweise dann von Bedeutung, wenn die Halle im Sinne einer Kühlung temperiert werden soll, so daß zur Nachtzeit bei einer Außentemperatur, die niedriger ist als die Lufttemperatur in der Halle, praktisch ohne Kühlaggregat gearbeitet werden kann.

In einer anderen Ausgestaltung des erfindungsgemäßen Verfahrens ist vorgesehen, daß die Luft für den Treibstrahl aus der Halle abgesaugt wird. Während es bei einer Temperierung im Sinne einer Kühlung zweckmäßig ist, daß die Luft für den Treibstrahl ebenfalls Außenluft als konditionierte Luft angesaugt wird, ist es bei einer Temperierung im Sinne einer Heizung, d. h. bei niedrigeren Außentemperaturen die Luft für den Treibstrahl als kondensionierte Luft aus der Halle abzusaugen, um so den Wärmegehalt der Luft im Treibstrahl, der gegebenenfalls dann noch zusätzlich aufgeheizt wird, ausnutzen zu können.

In einer vorteilhaften Ausgestaltung des erfindungsgemäßen Verfahrens ist vorgesehen, daß bei hohen Tagesaußentemperaturen während der Nachtzeit zur Erzeugung des Treibstrahles und/oder als konditionierte Luft Außenluft angesaugt wird. Da üblicherweise derartige Lagerhallen heute isoliert ausgeführt sind und auch die Tore für die Beladung von Fahrzeugen mit Schleusen versehen sind, um hier einen Luftaustausch und damit einen Temperaturaustausch zwischen konditionierte Luft und Hallenluft weitgehend zu vermeiden, ist es möglich, eine Lagerhalle ohne Kühlaggregate wirksam kühlend zu temperieren. Die kühle Außenluft wird als konditionierte Luft während der Nachtzeit, beispielsweise von 0 Uhr bis 5 Uhr morgens von außen angesaugt. Während des Tages, also in der Zeit von 5 Uhr bis 24 Uhr, wird dann die Verbindung zur Außenluft sowohl an der Saugkammer als auch am Gebläse abgesperrt und die Hallenluft im Kreislauf geführt. In der Zeit, in der kühlende konditionierte Luft in die Halle eingeführt wird, ist es zweckmäßig, wenn zumindest ein Teil der Hallenluft nach außen abgeführt wird. Dies ist insbesondere dann zweckmäßig in der Zeit, in der die tiefsten Außentemperaturen vorhanden sind, so daß in der Halle vorhandene Warmluft nach außen gedrückt wird.

Wenn bei der kühlenden Temperierung während des Tages die konditionierte Luft im Kreislauf über die Halle geführt wird, kann es bei sehr hohen Außentemperaturen auch zweckmäßig sein, wenn zumindest die Luft für den Treibstrahl gekühlt wird.

Soll jedoch bei niedrigen Außentemperaturen der Hallenraum im Sinne einer Aufheizung temperiert werden, ist es bei einer Kreislaufführung der konditionierten Luft über die Halle zweckmäßig, wenn die Luft für den Treibstrahl erhitzt wird.

In einer besonderen Ausgestaltung des erfindungsgemäßen Verfahrens ist ferner vorgesehen, daß der Saugkammer zumindest zeitweise und/oder wenigstens ein Teil der konditionierten Luft unter Druck zugeführt wird. Mit Hilfe dieser Maßnahme ist es beispielsweise bei einer kühlenden Temperierung möglich, beim Umschalten von Tagbetrieb, d. h. Umwälzung der Hallenluft im Kreislauf, auf Nachtbetrieb, d. h. Zufuhr von kalter konditionierter Luft zur Verdrängung der warmen Hallenluft, den Volumenstrom und damit auch die Austrittsgeschwindigkeit im Bereich der Auslaßdüsenanordnung zu erhöhen. Während tagsüber, also im Normalbetrieb die Schleppkraft des Treibstrahls ausreicht, um eine ausreichende Luftumwälzung zu gewährleisten, wird die durch die Zufuhr der als konditionierte Luft durch die Saugkammer geführte Außenluft unter Druck bereits mit einer deutlichen, sich über den gesamten Querschnitt erstreckenden Strömungsgeschwindigkeit an die Treibdüsenanordnung herangeführt, so daß aufgrund der geringeren Energieverluste bei der weiteren Beschleunigung des Gesamtluftvolumens durch den Treibstrahl eine höhere Austrittsgeschwindigkeit an der Auslaßdüsenanordnung erreicht wird und so die für den Luftaustausch und die Kühlung der Halle wichtige hohe Luftdurchströmung während der Nachzeit verbessert wird. Hierbei kann es zweckmäßig sein, nur während einer Anfangsphase die Zufuhr der konditionierten Luft unter Druck vorzunehmen, um in möglichst kurzer Zeit eine hohe Wärmeabfuhr zu bewerkstelligen und danach im "Normalbetrieb", d. h. nur unter dem Einfluß des Treibstrahls konditionierte Luft anzusaugen. Es kann auch ausreichend sein, wenn nur ein Teil der der Saugkammer zugeführten konditionierten Luft unter Druck zugeführt wird, während der übrige Teil der konditionierten Luft über die Saugwirkung des Treibstrahls einerseits und andererseits, unterstützt durch die in der Saugkammer bewirkte Schleppwirkung, der unter Druck zugeführten Teilluftmenge die Saugkammer durchströmt. Die erforderliche Druckerhöhung der konditionierten Luft kann über ein zusätzliches Gebläse im Ansaugbereich der Saugkammer bewirkt werden oder in Form eines vom Hauptgebläse, das den Treibstrahl erzeugt, mittels Bypass abgezweigten Teilstroms, der Saugkammer zugeführt werden.

Zweckmäßig ist es hierbei, wenn die konditionierte Luft unter Druck in Richtung des Treibstrahls durch die Saugkammer geführt wird, wobei zweckmäßigerweise die Druckerhöhung für die konditionierte Luft in Strömungsrichtung gesehen vor dem Eintritt des Treibstrahls erfolgt.

Die Erfindung betrifft ferner eine Einrichtung zur Temperierung einer Halle nach dem erfindungsgemäßen Verfahren, mit den im Anspruch 14 angegebenen Merkmalen. Diese weist ein Gebläse auf, das druckseitig über einen Druckkanal mit einer Treibdüsenanordnung verbunden ist, die in einer Saugkammer ausmündet, wobei die Saugkammer in axialer Zuordnung und mit Abstand zur Treibdüsenanordnung eine Auslaßdüsenanordnung aufweist und mit wenigstens einer wahlweise öffen- und schließbaren Einlaßöffnung für konditionierte Luft und wenigstens einer wahlweise gegenüber der Halle öffen- und schließbaren Einlaßöffnung für Hallenluft versehen ist. Zweckmäßigerweise ist hierbei die Einlaßöffnung für konditionierte Luft in axialer Verlängerung der Auslaßdüsenanordnung angeordnet, wobei die Treibdüsenanordnung dazwischen angeordnet ist. Bei entsprechend hoher Strahlgeschwindigkeit des aus der Treibdüsenanordnung austretenden Treibstrahles wird über die Saugkammer je nach Öffnung der betreffenden Einlaßöffnung konditionierte Luft und/oder Hallenluft angesaugt und beschleunigt, so daß aus der Auslaßdüsenanordnung ein entsprechend starker Strahl an Temperierungsluft in die Halle eingeblasen wird.

In Ausgestaltung der Erfindung ist ferner vorgesehen, daß das Gebläse saugseitig mit einer Einlaßkammer verbunden ist, die wahlweise für den Einlaß von zur konditionierter Luft und/oder für den Einlaß von Hallenluft öffenbar ist.

Zweckmäßig ist es ferner, wenn die Einlaßkammer mit einer Kühleinrichtung und/oder mit einer Heizeinrichtung versehen ist.

In zweckmäßiger Ausgestaltung der Erfindung ist ferner vorgesehen, daß die Treibdüsenanordnung eine Vielzahl nebeneinander angeordneter Einzeldüsen aufweist, die den mit der Druckseite des Gebläses verbundenen Druckkanal abschließen. Damit ist es möglich, den erforderlichen Treibstrahl durch eine Vielzahl von mit Abstand nebeneinander angeordneten Einzelstrahlen zu bilden, die jeder für sich eine hohe Strömungsgeschwindigkeit aufweisen. Dadurch wird die Schleppkraft dieses aus einer Mehrzahl von Einzelstrahlen gebildeten Treibstrahl-"Bündels" konditionierte Luft aus der Saugkammer mitgerissen und zwar nicht nur auf der Außenseite des "Bündels", sondern die aus der Saugkammer mitgerissene konditionierte Luft wird auch in das "Bündel" mit eingesogen, so daß über die mit Abstand und in Strömungsrichtung gesehen hinter der Treibdüsenanordnung angeordneten Auslaßdüsenanordnung der Gesamtstrahl an Temperierungsluft bei entsprechender Gestaltung der Auslaßdüsenanordnung noch beschleunigt wird. Hierbei ist es zweckmäßig, wenn die Öffnungskontur der Auslaßdüsenanordnung in etwa der vergrößerten Projektion der Treibdüsenanordnung entspricht. Bei einer Treibdüsenanordnung in Form eines Rechtecks mit beispielsweise in zwei Reihen übereinander und zu mehreren nebeneinander angeordneten Einzeldüsen, weist dann die Auslaßdüse eine entsprechende Rechteckkontur auf, jedoch mit entsprechend größerem Querschnitt. Der freie Strömungsquerschnitt der Auslaßdüsenanordnung ist hierbei auf die Austrittsgeschwindigkeit des Treibstrahles sowie die Fördermenge und Strömungsgeschwindigkeit des in die Halle austretenden Strahles an Temperierungsluft abzustimmen.

In Ausgestaltung der Erfindung ist ferner vorgesehen, daß die Auslaßdüsenanordnung Mittel zur Strahlausrichtung und/oder Strahlformung aufweist. Derartige Mittel zur Strahlausrichtung können beispielsweise durch am oder im freien Strömungsquerschnitt der Auslaßdüsenöffnung angeordnete schwenkbare Lamellen gebildet werden, über die die Richtung des Strahles beeinflußt werden kann. Diese Lamellen können beispielsweise horizontal ausgerichtet sein, um den Strahl der Temperierungsluft mehr oder weniger weit in den Hallenraum hineinzuführen. Die Lamellen können aber auch senkrecht ausgerichtet sein, wobei sie gegebenenfalls teilweise gegenläufig verschwenkbar ausgebildet sein können, so daß beispielsweise die Mitte des aus der Auslaßdüse austretenden Luftstrahles in gerader Richtung weitergeführt wird, während Seitenbereiche des Luftstrahles zu beiden Seiten hin abgelenkt werden können, um so den Gesamtluftstrahl fächerartig auseinanderziehen zu können. Es ist auch möglich, horizontal ausgerichtete und vertikal gerichtete Lamellenanordnungen miteinander zu kombinieren, um so eine differenzierte Strahlausformung zu erzielen.

Bei vertikal ausgerichteten Lamellenanordnungen kann es ebenfalls zweckmäßig sein, wenn diese mit einem entsprechenden Stellantrieb insgesamt periodisch oder fortlaufend hin und her verstellt werden können, so daß der in die Halle austretende Strahl an Temperierungsluft durch periodische seitliche Ablenkung über einen größeren Teil des Hallenraumes verteilt werden kann. Dies ist insbesondere dann vorteilhaft, wenn während einer Zeit, wenn in der Halle nicht gearbeitet wird, für eine Temperierung gesorgt werden soll. Hierdurch wird ferner vermieden, daß sich während einer langen Ruhezeit in der Halle ein konstanter, über die eingeblasene Temperierungsluft induzierter Luftwirbel ausbilden kann, der zwangsläufig in Nachbarbereichen zu einer "Totraumbildung" führen würde. Durch das periodische oder auch kontinuierliche Verschwenken des in die Halle eintretenden Luftstrahles wird für eine bessere Durchlüftung des Hallenraumes gesorgt.

In weiterer Ausgestaltung der Erfindung ist vorgesehen, daß der in der Saugkammer verlaufende Teil des Druckkanals auf seiner Außenseite mit Wärmeübertragungsflächen versehen ist. Diese Anordnung ist insbesondere dann von Bedeutung, wenn über den Treibstrahl aufgeheizte Luft eingeblasen werden soll. Damit wird es möglich, daß die am Druckkanal in der Saugkammer vorbeiströmende konditionierte Luft bereits einen Teil der gewünschten Wärmemenge über die Wärmeübertragungsflächen aufzunehmen vermag, so daß sich ein gleichmäßiges Temperaturprofil für den in die Halle austretenden Strahlquerschnitt der Temperierungsluft ergibt.

In weiterer Ausgestaltung der Erfindung ist vorgesehen, daß die Saugkammer in Strömungsrichtung gesehen vor der Ausmündung der Treibdüsenanordnung einen Ventilator zur Beschleunigung des konditionierten Luftstroms aufweist. Mit Hilfe eines derartigen vorgeschalteten Ventilators ist es möglich, eine Druckerhöhung und damit eine Beschleunigung der zur Treibdüsenanordnung strömenden konditionierten Luft zu bewirken, um so den gesamten Luftdurchsatz durch Minimierung der Verluste im Bereich der Ausmündung der Treibdüsenanordnung zu bewirken. Die Anordnung des Ventilators in der Saugkammer kann hierbei so getroffen werden, daß sowohl die als konditionierte Luft im Kreislauf geführte Hallenluft als auch aus der Umgebung als konditionierte Luft angesaugte kalte Außenluft eine Druckerhöhung durch den Ventilator erfährt.

Bei einer Einrichtung, die vorzugsweise zum Heizen benutzt wird, ist es zweckmäßig, wenn die aus der Halle angesaugte Luft die Druckerhöhung erfährt. Bei Einsatzfällen, bei denen während der Nachtzeit durch die Zufuhr kalter Außenluft als konditionierter Luft die Druckerhöhung der konditionierten Luft vorteilhaft ist, kann es zweckmäßig sein, die im Kreislauf geführte Hallenluft, die nur während des Tages im Kreislauf geführt wird, in Strömungsrichtung gesehen, zwischen dem Ventilator und der Treibdüsenanordnung in die Saugkammer einzuführen. Damit entfallen die bei Stillstand des Ventilators verursachten Druckverluste.

Der Begriff Ventilator wird im Zusammenhang mit der vorliegenden Erfindung generell für eine Strömungsmaschine zum Erzeugen von Luft-Volumenströmen verwendet, so daß hier sowohl eigentliche Ventilatoren mit nur geringer Druckerhöhung bis 10 kPa als auch sogenannte Gebläse erfaßt sind, mit denen Druckerhöhungen über 10 kPa erreicht werden können. In erster Linie kommen für die Durchführung des Verfahrens Axialventilatoren bzw. Axialgebläse in Betracht, da diese bei Stillstand für die durchströmende konditionierte Luft einen vergleichsweise geringen Durchflußwiderstand bewirken.

Die Erfindung wird anhand schematischer Zeichnungen eines Ausführungsbeispiels näher erläutert. Es zeigen:
- Fig. 1: einen Vertikalschnitt durch eine Halle mit Saugkammer, Gebläse Treibdüsenanordnung und Auslaßdüsenanordnung,
- Fig. 2: eine Aufsicht auf die Auslaßseite der Saugkammer,
- Fig. 3: eine andere Ausführungsform eines Mittels zur Strahlausrichtung,
- Fig. 4: eine Abwandlung der Ausführungsform gemäß Fig. 3,
- Fig. 5: eine modifizierte Ausführungsform der Saugkammer,
- Fig. 6: eine weitere modifizierte Ausführungsform mit einer abgewandelten Auslaßdüsenanordnung,
- Fig. 7: eine Abwandlung der Ausführungsform gem. Fig. 6,
- Fig. 8: eine Abwandlung der Ausführungsform gem. Fig. 1.

Fig. 1 zeigt in einem Vertikalschnitt eine Halle 1, deren Wandungen und Decke wärmeisoliert ausgeführt sind. Die hier nicht dargestellten Türen, insbesondere aber die Ladetore, sind so ausgebildet, daß sie bei Ladevorgängen schleusenartig abgedichtet sind und dementsprechend praktisch kein Luftaustausch mit der Hallenumgebung stattfinden kann.

An einem Hallenende ist im Deckenbereich eine Saugkammer 2 angeordnet, in die ein Druckkanal 3 mit einer Treibdüsenanordnung 4 ausmündet. Der Druckkanal 3 ist druckseitig mit einem Gebläse 5 verbunden. Die Saugkammer 2 weist in axialer Verlängerung zur Treibdüsenanordnung 4 und mit Abstand hierzu eine Auslaßdüsenanordnung 6 auf.

Die Saugkammer 2 ist an ihrer der Auslaßdüsenanordnung 6 abgekehrten Seite mit einer Einlaßöffnung 7 versehen, die mit der Außenluft in Verbindung steht und die mit einer Klappenanordnung 8 öffen- und verschließbar ist. Die Saugkammer 2 ist in diesem Endbereich ferner mit einer weiteren Einlaßöffnung 9 versehen, die in den Halleninnenraum ausmündet und die über eine entsprechende Klappenanordnung 10 öffen- und verschließbar ist.

Dem Gebläse ist eine Einlaßkammer 11 zugeordnet, die wahlweise über eine Einlaßöffnung 12 mit einer Klappenanordnung 13 mit der Außenluft und über eine Öffnung 14 mit Klappenanordnung 15 über eine Vorschaltkammer 16 wiederum wahlweise über eine Einlaßöffnung 17 und eine Einlaßöffnung 18 wahlweise mit der Außenluft oder aber mit der Halle verbindbar ist. In der Vorschaltkammer 16 kann, wie hier angedeutet, ein Temperaturaggregat 19 angeordnet sein, das je nach Einsetzfall als Kühleinrichtung oder als Heizeinrichtung ausgebildet ist.

Die angesaugte Außenluft und die über die Einlaßöffnung 18 angesaugte und ggf. gekühlte oder erhitzte Hallenluft wird nachstehend als konditionierte Luft bezeichnet.

Befindet sich nun eine derartige Lagerhalle in einem Gebiet mit hohen Tagestemperaturen aber niedrigen Nachttemperaturen, dann ist es mit Hilfe einer derartigen Einrichtung möglich, die Halle entsprechend kühlend zu temperieren. Hierzu wird während der kühlen Nachtperiode über das Gebläse 5 kühle konditionierte Luft angesaugt und über die Treibdüsenanordnung 4 ein Treibstrahl 20 mit einer hohen Luftgeschwindigkeit von beispielsweise 50 m pro Sekunde erzeugt. Bei einer Förderleistung je nach Hallengröße zwischen 50.000 und 200.000 m³/h wird nun über eine oder zwei Saugkammern 2 mit Hilfe des Treibstrahls 20 aus der Saugkammer 2 konditionierte Luft mitgerissen. Hierzu ist die Einlaßöffnung 7 für die Außenluftgeöffnet, während die Einlaßöffnung 9 zur Halle hin geschlossen ist. Die kühle Außenluft, hier als konditionierte Luft verwendet, wird nun vom Treibstrahl 20 in der Saugkammer 2 mitgerissen. Bei entsprechender Abstimmung des Abstandes der Austrittsebene der Treibdüse 4 zur Austrittsebene der Auslaßdüsenanordnung 6 und bei entsprechenden Querschnittsbemessungen des Treibstrahls 20 wird etwa das Fünffache an Luft aus der Saugkammer 2 mitgerissen, so daß aus der Auslaßdüsenanordnung 6 ein Kernstrahl 21 von Temperierungsluft 50 m weit in die Halle mit einer Anfangsgeschwindigkeit von beispielsweise 7,5 m/s ausgeblasen wird, so daß eine Hallenlänge von etwa 50 m überbrückt werden kann, wobei eine Luftgeschwindigkeit im Bereich des Hallenendes von etwa 0,5 m/s feststellbar ist.

Durch den Kernstrahl 21 wird auch aus der Halle Luft mitgerissen. Da sowohl über den Treibstrahl 20 als auch über die Saugkammer 2 kühle konditionierte Luft zugeführt wird, kann über eine während der Nachtzeit geöffnete Auslaßöffnung 22 in der Hallenwandung die in der Halle während der Tageszeit aufgewärmte Luft nach außen verdrängt werden.

Sobald in den Morgenstunden die Außentemperaturen ansteigen, werden die Einlaßöffnungen 7 und 12 für die konditionierte Luft geschlossen und die die Saugkammer 2 mit dem Hallenraum verbindende Einlaßöffnung 9 sowie eine hier nicht näher dargestellte Einlaßöffnung der Einlaßkammer 11 zum Hallenraum geöffnet. Damit ist es dann möglich, die während der Nachtzeit in die Halle geförderte Kaltluft, durch die auch die Hallenwände und gegebenenfalls auch die Halleneinrichtung gekühlt worden sind, nunmehr während der Tageszeit im Kreislauf in der Halle zu führen, wobei durch die vom Kernstrahl 21 im Hallenraum in Bodennähe induzierte Luftbewegung für das in der Halle arbeitende Personal zusätzlich das Empfinden von Kühle verstärkt wird.

Bei extremen Temperaturverhältnissen ist es möglich, während des Tages die aus der Halle über die Einlaßöffnung 18 durch die Vorschaltkammer 16 abgesaugte Luft über das als Kühleinrichtung ausgebildete Temperaturaggregat 19 zu führen, so daß ein gewisses, gegenüber der Außentemperatur niedrigeres Temperaturniveau in der Halle aufrecht erhalten werden kann. Die Kühlleistung ist aber nur für die zur Erzeugung des Treibstrahls benötigte Luftmenge aufzubringen.

Die anhand von Fig. 1 beschriebene Einrichtung kann aber auch zum Temperieren der Hallenluft im Sinne einer Heizung eingesetzt werden. In diesem Falle ist das Temperaturaggregat 19 als Heizeinrichtung ausgebildet, so daß bei einer Kreislaufführung von Hallenluft über das Gebläse 5 die Luft aufgeheizt werden kann, so daß als Treibstrahl heiße Luft in die Saugkammer 2 ausgeblasen wird und entsprechend aus der Halle über die Einlaßöffnung 9 bei geschlossenen Einlaßöffnungen 7 und 12 die Hallenluft im Kreislauf geführt werden kann. Eine Aufheizung auf bis zu 70° C kann je nach Temperaturlage zweckmäßig sein.

Ein Luftaustausch kann hierbei dadurch bewirkt werden, wenn über die Einlaßöffnung 17 ein geringes Maß an Außenluft über die Heizeinrichtung 19 zugeführt wird und in gleicher Weise über die Auslaßöffnung 22 ein entsprechendes Maß an Hallenluft nach außen abgeführt wird.

Der Druckkanal 3 braucht bei diesem Anwendungsfall nicht wärmeisoliert ausgeführt zu werden. Hierbei ist es zweckmäßig, wenn der Druckkanal 3 aus wärmeleitendem Material, beispielsweise Stahlblech, hergestellt ist, so daß die durch die Saugkammer 2 am Druckkanal 3 entlangströmende Luft sich schon erwärmen kann. Zur Verbesserung der Wärmeübertragung ist es hierbei zweckmäßig, wenn zumindest der horizontal verlaufende Teil des Druckkanals 3 mit Wärmeübertragungsflächen 23 versehen ist. Diese können als glatte oder auch wellenförmige Stegbleche ausgebildet sein, um so die Kontaktoberfläche zwischen der entlangströmenden Luft und dem Druckkanal 3 zu vergrößern.

In Fig. 2 ist eine Ansicht auf die Auslaßdüsenanordnung 6 dargestellt. Die den freien Strömungsquerschnitt darstellende Düsenöffnung 24 weist in etwa die gleiche Kontur auf wie in dieser Ansicht sichtbare Treibdüsenanordnung 4, jedoch mit größerem Querschnitt. Bei dem dargestellten Ausführungsbeispiel ist der Druckkanal 3 zumindest im Endbereich vor der Treibdüsenanordnung 4 als Rechteckkanal ausgebildet. Der Druckkanal 3 ist hier mit einer Abschlußwand 25 abgeschlossen, in der mehrere Einzeldüsen 26 nebeneinander und in zwei Reihen übereinander, beispielsweise versetzt zueinander, angeordnet sind. Aus dieser Treibdüsenanordnung tritt somit der Treibstrahl 20 als ein "Bündel" von Einzelstrahlen aus.

Die Saugwirkung der Treibdüsenanordnung 4 kann noch dadurch verbessert werden, wenn der horizontale Teil des Druckkanals 3 zumindest über einen Teil seiner Länge in Einzelrohre aufgeteilt ist, die dann jeweils in einer Einzeldüse 26 enden. Über das Verhältnis des theoretischen Strahlquerschnitts des aus vielen Einzelstrahlen zusammengesetzten Treibstrahles 20 und des freien Durchtrittsquerschnitts 24 der Auslaßdüsenanordnung 4 kann dann sowohl die Gesamtluftmenge als die Austrittsgeschwindigkeit des aus der Auslaßdüsenanordnung austretenden Luftstrahles 21 Einfluß genommen werden.

Zur Verbesserung der Qualität des Temperierungsluftstrahls 21 kann es zweckmäßig sein, wenn sich an den engsten Austrittsquerschnitt 24 der Auslaßdüsenanordnung 6 noch ein sich erweiterndes Diffusorteil 27 anschließt, wie dies in Fig. 1 strichpunktiert angedeutet ist.

Wie in Fig. 1 angedeutet, ist die Auslaßdüsenanordnung 6 im Auslaßbereich mit Mitteln 28 zur Strahlausrichtung und/oder Strahlformung versehen. In der einfachsten Ausführungsform können diese Mittel 28 durch schwenkbare Lamellen, die aus einer horizontalen Ausrichtung nach oben oder nach unten verschwenkt werden können, um so die Strahlrichtung zu verändern.

Statt einer horizontalen Ausrichtung der Lamellen als Mittel 28 zur Strahlausrichtung ist es auch möglich, wie in Fig. 3 dargestellt, Lamellen 28.1 vertikal auszurichten, so daß der Kernstrahl 21 entsprechend der Verschwenkung der das Mittel zur Strahlausbildung bildenden Lamellen nach rechts oder nach links der Strahl entsprechend seitlich abgelenkt werden kann.

In Fig. 4 ist eine Abwandlung der Ausführungsform gemäß Fig. 3 dargestellt. Bei dieser Ausführungsform können jeweils die seitlich außen liegenden Lamellen 28.3 aus einer Parallelrichtung nach außen verschwenkt werden, während die Lamellen 28.2 im Mittelbereich parallel zur Achse der Auslaßdüsenanordnung 6 ausgerichtet bleiben. Auf diese Weise ist es möglich, den aus der Auslaßdüsenanordnung 6 austretenden Luftstrahl 21 in horizontaler Richtung aufzufächern und so weitere Hallenbereiche zu bedecken.

Die Ausführungsform gemäß Fig. 3 kann auch mit einem motorischen Antrieb versehen werden, so daß die Lamellen 28.2 periodisch oder fortlaufend hin und her verschwenkt werden können, so daß der aus der Auslaßdüsenanordnung 6 austretende Temperierungsluftstrahl 21 in unterschiedliche Hallenbereiche geblasen werden kann.

Ferner kann es zweckmäßig sein, horizontale und vertikale Lamellenanordnungen in Strömungsrichtung hintereinander anzuordnen, um so einen gewissen Gleichrichtereffekt zu bewirken.

In Fig. 5 ist eine abgewandelte Ausführungsform der Einrichtung gem. Fig. 1 dargestellt. Der Grundaufbau ist identisch, so daß gleiche Bau- und Funktionselemente mit den gleichen Bezugszeichen versehen sind und dementsprechend auf die Beschreibung zu Fig. 1 verwiesen werden kann.

Wie Fig. 5 erkennen läßt, besteht die Modifizierung der Ausführungsform darin, daß in der Saugkammer 2 in Strömungsrichtung der die Saugkammer durchströmenden konditionierten Luft vor der Treibdüsenanordnung 4 ein Ventilator 29 angeordnet ist. Hierbei ist die Einlaßöffnung 9 mit ihrer Klappenanordnung 10 in Strömungsrichtung gesehen zwischen dem Ventilator 29 und der Treibdüsenanordnung 4 angeordnet, so daß bei der eingangs beschriebenen Betriebsweise zur kühlenden Temperierung einer Lagerhalle in Gebieten mit hohen Tagestemperaturen während des Tages der Ventilator 29 abgeschaltet werden kann und so ausschließlich über die Wirkung der Treibdüsenanordnung der Hallenluft als konditionierte Luft über die Saugkammer 2 geführt werden kann.

Während der kühlen Nachtperiode wird die Klappenanordnung 10 geschlossen und die Klappenanordnung 8 der Einlaßöffnung 7 geöffnet und hierbei zumindest in der Anfangsphase zur Erzeugung eines hohen Luftdurchsatzes der Ventilator 29 in Betrieb genommen. Da über den Ventilator 29 die der Treibdüsenanordnung 4 zugeführte Luftmenge bereits eine erhöhte Grundgeschwindigkeit aufweist, werden die Energieverluste bei der Geschwindigkeitserhöhung der gesamten Luftmenge durch den Treibstrahl 20 vermindert, so daß eine erhöhte Luftmenge mit erhöhter Strömungsgeschwindigkeit über die Auslaßdüsenanordnung 6 in die Halle eingeleitet werden kann.

Diese Anordnung eines zusätzlichen Ventilators 29 hat hierbei den weiteren Vorteil, daß das Gebläse 5 in seiner Leistung im wesentlichen auf den "Normalbetrieb", d. h. den Betrieb während des Tages zur Aufrechterhaltung der Luftzirkulation durch die Halle, d. h. also mit geringerer Leistung ausgelegt werden kann, da die für den Nachtbetrieb erforderliche höhere Leistung dann durch den zusätzlichen Ventilator 29 zumindest zeitweise aufgebracht wird.

In Fig. 6 ist eine gegenüber der Ausführungsform gem. Fig. 1 abgewandelte Ausführungsform dargestellt, wie sie insbesondere dann zum Einsatz kommt, wenn die erfindungsgemäße Einrichtung zum Beheizen einer Halle verwendet wird. Auch diese abgewandelte Ausführungsform entspricht im Grundaufbau im wesentlichen der Ausführungsform gem. Fig. 1, so daß gleiche Bauteile mit den gleichen Bezugszeichen gekennzeichnet sind und dementsprechend auf die Beschreibung zu Fig. 1 verwiesen werden kann.

Bei dieser Ausführungsform ist die Saugkammer 2 mit einer Einlaßöffnung 7.1 versehen, die zum Halleninnenraum hin offen ist. Im Bereich der Einlaßöffnung 7.1 ist ein als Ringdüse wirkender Rohrabschnitt 30 vorgesehen, in dem ein kleiner Axialventilator 29.1 angeordnet ist. Bei einem vorzugsweise in diesem Bereich kreisförmig ausgebildeten Saugkanal 2 ist der Zwischenraum zwischen dem Rohrabschnitt 30 und der Wandung 2.1 der Saugkammer mit einer Klappenanordnung 31 versehen, die bei "Normalbetrieb", d. h., wenn die Luftzirkulation nur über den Treibstrahl 20 aufrechterhalten wird, geöffnet ist. Auch hier ist der Axialventilator 29.1 zweckmäßigerweise so ausgebildet, daß er bei Stillstand einen geringen Strömungswiderstand aufweist.

Soll nun zu Beginn einer Anheizphase, beispielsweise vor Beginn einer Arbeitsschicht oder bei einem starken Temperaturabfall Heizluft möglichst weit in den Halleninnenraum eingetragen werden, dann wird die Klappenanordnung 31 im Ringraum um den Rohrabschnitt 30 herum geschlossen und der Axialventilator 29.1 in Betrieb genommen. Durch den Axialventilator 29.1 wird dann eine reduzierte Luftmenge mit hoher Geschwindigkeit der Treibdüsenanordnung 4 zugeführt, so daß insgesamt über die Austrittsdüsenanordnung 6 die aus konditionierter Luft und Treibstrahlluft gebildete Temperierungsluft mit hoher Geschwindigkeit von beispielsweise 10 bis 15 m/sec aus der Auslaßdüsenanordnung 6 austreten und einen entsprechend starken Luftwirbel in der Halle induzieren kann. Nach Beendigung dieser Anheizphase wird dann der Axialventilator 29.1 abgeschaltet und die Klappenanordnung 31 geöffnet, so daß dann ausschließlich über die Treibstrahlenergie die Temperierungsluft im Kreislauf mit einer geringeren Austrittsgeschwindigkeit im Bereich von 5 bis 10 m/sec in die Halle austreten kann.

In einer Abwandlung kann ein in seiner Leistung regelbarer Axialventilator 29.1 vorgesehen werden, der für die Anheizphase mit hoher Drehzahl und entsprechend hoher Förderleistung betrieben wird und der während des "Normalbetriebes" mit reduzierter Drehzahl und damit nur mit geringer Förderleistung betrieben wird. Diese reduzierte Förderleistung wird so eingestellt, daß hierdurch im wesentlichen die Strömungsverluste zwischen der Einlaßöffnung 7.1 und der Treibdüsenanordnung 4 ausgeglichen werden, so daß wiederum, wie vorstehend bereits für die Ausgestaltung gem. Fig. 5 erwähnt, zur Erzeugung des Treibstrahls für den "Normalbetrieb" ein kleineres Gebläse 5 verwendet werden kann, da die Strömungsverluste zwischen der Einlaßöffnung 7.1 und der Treibdüsenanordnung 4 und die Strömungsverluste bei der Geschwindigkeitserhöhung der zuströmenden konditionierten Luft über den Ventilator 29.1 ausgeglichen werden.

In einer weiteren Abwandlung kann statt eines zusätzlichen Ventilators vom Druckkanal 3 nahe dem Gebläse 5 eine Bypass-Leitung abgezweigt werden, durch die ein Teilstrom der Gebläseluft als konditionierte Luft in die Saugkammer 2 eingeblasen werden, und zwar in Strömungsrichtung gesehen vor der Treibdüse 4, so daß auch hier die gewünschte Druckerhöhung der konditionierten Luft gegeben ist. Das Gebläse 5 sollte zweckmäßigerweise für eine entsprechend hohe Förderleistung ausgelegt und mit einem an seiner Drehzahl regelbaren Antriebsmotor verbunden sein.

Wie in Fig. 6 durch die strichpunktierte Verlängerung 2.2 der Saugkammer 2 angedeutet, kann auch die Ausführungsform gem. Fig. 6 in gleicher Weise für den Einsatzfall einer kühlenden Temperierung verwendet werden, wie dies anhand von Fig. 5 beschrieben ist. Die Verlängerung 2.2 ist dann wiederum mit einer in die Umgebung sich öffnenden Einlaßöffnung 7 mit einer entsprechenden Klappenanordnung 8, wie hier ebenfalls strichpunktiert dargestellt, abgeschlossen. Zwischen Treibdüsenanordnung 4 und Ventilator 29.1 ist dann entsprechend eine Einlaßöffnung 9 mit Klappenanordnung 10 (hier nicht dargestellt) anzuordnen.

Anstelle zwei sich kreuzender Lamellenanordnungen oder in Kombination mit einer Lamellenanordnung ist es auch möglich, eine aus einer Vielzahl paralleler Rohre, vorzugsweise mit viereckigem oder sechseckigem Querschnitt in Form eines sogenannten Gleichrichters als Mittel zur Strahlausrichtung und/oder Stahlform an der Auslaßdüsenanordnung 6 anzuordnen.

Auch ist es möglich, die Auslaßdüsenanordnung 6 durch eine Vielzahl von nebeneinander angeordneten Rohrdüsen 61. und 6.2 zu bilden, die zumindest zum Teil auch unter einem Winkel zur Hauptachse des Treibstrahls ausgerichtet sein können.

Bei der Ausführungsform gem. Fig. 6 ist die vorstehend erwähnte Form der Auslaßdüsenanordnung 6 mit einer Vielzahl von nebeneinander angeordneten Rohrdüsen 6.1 und 6.2 angedeutet. Bei der hier dargestellten Ausführungsform ist noch eine Unterteilungsmöglichkeit vorgesehen, und zwar in der Weise, daß der größere Strömungsquerschnitt über die obenliegenden Rohrdüsen 6.1 zur Verfügung gestellt wird, wobei die Rohrdüsen 6.1 in ihrer Strahlrichtung praktisch parallel zur Hallendekke ausgerichtet sind. Ein kleinerer Strömungsquerschnitt wird durch die Rohrdüsen 6.2 zur Verfügung gestellt, die in ihrer Strahlrichtung unter einem Winkel zur Hallendecke nach unten ausgerichtet sind. Über Klappenanordnungen 32 und 33 kann nun wahlweise der Zustrom zu den Rohrdüsen 6.1 und/oder zu den Rohrdüsen 6.2 geöffnet oder geschlossen werden.

Die Auslegung ist hierbei so vorgesehen, daß die Rohrdüsen 6.1 für den vorstehend beschriebenen "Normalbetrieb", d. h. bei einer Förderung der Temperierungsluft im wesentlichen über den Treibstrahl 20 geöffnet sind. Wird jedoch für den "Anschub" des Luftwirbels in der Halle, beispielsweise bei einer Anheizphase, eine hohe Strömungsgeschwindigkeit als notwendig angesehen, dann werden die Klappen 32 geschlossen und die Klappen 33 geöffnet, so daß aufgewärmte Temperierungsluft mit hoher Geschwindigkeit und schräg nach unten gerichtet in die Halle eintreten kann. Durch diese Ausrichtung der nach unten in den Halleninnenraum eintretenden aufgewärmten Temperierungsluft wird verhindert, daß die aufgewärmte Temperierungsluft sich unmittelbar nach dem Austritt aus der Auslaßdüsenanordnung 6 an die Hallendecke "anlegt". Die mit hoher Geschwindigkeit austretende gegenüber der Hallenluft wärmere Temperierungsluft kann somit weit und durch Hallenluft gegenüber der Hallendecke zumindest im Eintrittsbereich abgeschirmt in die Halle eintreten und hierbei ohne Abkühlung durch unmittelbaren Kontakt mit der Hallendecke sondern unter Aufwärmung der zwischen Hallendecke und warmer Temperierungsluft liegenden Hallenluft eine bessere Aufwärmung des in der Halle induzierten Luftwirbels bewirken wird.

Die Anordnung gem. Fig. 5 kann je nach den baulichen Gegebenheiten auch mit einer Ventilatoranordnung 29.1, 30, 31 ausgeführt werden, wie in Fig. 6 dargestellt. Die Ausführungsform gem. Fig. 6 kann entsprechend auch mit einem großen Ventilator, wie in Fig. 5 dargestellt, versehen sein.

Die baulichen Merkmale der anhand der Fig. 1, 5 und 6 beschriebenen Ausführungsformen können in der unterschiedlichsten Form miteinander kombiniert werden, um die jeweils für die Temperierung des betreffenden Raumes günstigste Wirkung zu erzielen.

In Fig. 7 ist noch eine Abwandlung der Ausführungsform gem. Fig. 5 oder Fig. 6 dargestellt, wie sie insbesondere für die Beheizung einer Halle mit einem oder auch mehreren Luftauslässen unter der Hallendecke zweckmäßig ist, wenn diese Luftauslässe nicht nur in eine Richtung sondern jeweils von der Deckenmitte her nach allen Seiten die Temperierungsluft in den Hallenraum abgeben. Der Grundaufbau entspricht wiederum dem vorstehend für die einzelnen Ausführungsformen beschriebenen Aufbau. Der Unterschied besteht bei der Ausführungsform gem. Fig. 7 jedoch darin, daß von dem zur Treibdüsenanordnung 4 führenden Druckkanal 3 ein Druckkanal 3.1 abgezweigt ist, der in einen an der Auslaßseite der Saugkammer 2 angeordneten Querkanal 34 ausmündet. Der vorzugsweise vertikal nach unten in den Hallenraum ausgerichtete Querkanal 34 ist mit einem Auslaßkopf 35 versehen, der mit einer Auslaßdüsenanordnung 6 versehen ist, durch die die der Halle zuzuführende Temperierungsluft im wesentlichen in horizontaler Richtung vorzugsweise unter einem geringen Winkel nach unten geneigt eingeblasen wird. Oberhalb der Einmündung 2.1 der Saugkammer 2 in den Querkanal 34 ist ein Hilfsventilator 36 angeordnet, der die aus der Saugkammer 2 zuströmende Luft nach unten in den Auslaßkopf 35 umlenkt. Über eine Klappenanordnung 37 im Eintrittsbereich des abgezweigten Druckkanals 3.1 in den Querkanal 34 kann zusätzlich zu der über den abgezweigten Druckkanal 3.1 zugeführten Heißluft noch erwärmte Raumluft zurückgeführt werden.

Über eine Stellklappe 38 im Druckkanal 3 und eine Stellklappe 39 im abgezweigten Druckkanal 3.1 kann nun in jeder gewünschten Weise die Verteilung der mit hoher Geschwindigkeit über das Gebläse zuzuführenden Heißluft vorgenommen werden. Über entsprechende Einstellungen der Klappen 10 und 37 sowie über entsprechende Zu- und Abschaltung des Hilfsventilators 36, wobei ggf. in der Saugkammer 2 auch ein zusätzlicher Ventilator entsprechend der Anordnung des Ventilators 29 gem. Fig. 5 oder 6 angeordnet sein kann, kann die Zuführung der Raumluft und die jeweils nach der Temperierung dem Raum wieder zuzuführende Luftmenge und auch die Austrittsgeschwindigkeit am Auslaßkopf reguliert werden.

Es besteht natürlich auch die Möglichkeit, die Ausführungsformen gem. Fig. 5 und 6 mit einem Auslaßkopf 35 zu versehen, ohne daß diesem ein Querkanal 34 zugeordnet ist, also aus der Saugkammer 2 die Luftmengen unter Umlenkung in einen Auslaßkopf 35 eingeführt werden.

In Abwandlung der Ausführungsform gem. Fig. 7 kann auch vorgesehen werden, daß statt des abgezweigten Druckkanals 3.1 für die zuzuführende Heißluft im Querkanal 34 eintrittsseitig ein Heizregister angeordnet ist, das von einer Wärmeversorgungseinrichtung beispielsweise mit einem flüssigen heißen Wärmeträger beaufschlagt wird. Diese Wärmeversorgungseinrichtung kann auch mit dem, dem Gebläse 5 zugeordneten Temperaturaggregat 19 verbunden sein, das bei dieser Ausführungsform dann ebenfalls als Heizregister ausgebildet ist. Damit besteht die Möglichkeit, neben einer über die Treibstrahldüse 4 geführten "Grundlast" bei starken Temperaturschwankungen erforderlich werdende Spitzenlasten über ein derartiges Heizregister im Querkanal 34 und dem zugeordneten Hilfsventilator 36 auszuregeln.

Fig. 8 zeigt eine Abwandlung der Ausführungsform gem. Fig. 1. Der aus der Saugkammer 2 luftansaugenden Treibdüsenanordnung 4 ist eine weitere luftansaugende Treibdüsenanordnung 4.1 nachgeschaltet, und zwar in der Weise, daß der Luftaustritt der Saugkammer 2 so ausgebildet ist, daß ein Treibstrahl 20.1 entsteht, der eine geringere Strömungsgeschwindigkeit bei größerer Luftmenge aufweist. Dieser weitere Treibstrahl 20.1 wird durch ein Luftansaugteil 2.1 hindurchgeführt, in den aus der Umgebung über seitliche Öffnungen 2.2 weitere Luftmengen angesaugt werden, so daß aus der Auslaßdüsenanordnung 6.1 eine entsprechend große Luftmenge mit reduzierter Geschwindigkeit austritt. Hierdurch ist es möglich, zunächst einen Treibstrahl 20 mit sehr hoher Geschwindigkeit zu erzeugen, so daß danach die Austrittsgeschwindigkeit aus der jeweils luftansaugenden weiteren Treibdüsenanordnung stufenweise unter gleichzeitiger Erhöhung der Luftaustrittsmenge vermindert wird. So ist es beispielsweise möglich, bei einer Luftaustrittsgeschwindigkeit von 90m/sec aus der Treibdüsenanordnung 4 bei entsprechender Abstufung der Strömungsquerschnitte der nachgeschalteten Treibdüsenanordnungen 4.1 und ihrer seitlichen Öffnungen 2.2 die Luft mit einer deutlich geringeren Austrittsgeschwindigkeit in den Hallenraum auszublasen.

## Patentansprüche

1. Verfahren zur Temperierung einer Halle, bei dem über eine mit einem Gebläse verbundene Treibdüsenanordnung ein Treibstrahl mit hoher Strömungsgeschwindigkeit erzeugt wird, der durch eine mit einer Auslaßdüsenanordnung versehene Saugkammer geführt wird, wobei über die Saugkammer konditionierte Luft wahlweise durch wenigstens eine gegenüber der Umgebungsluft öffen- und schließbare Einlaßöffnung (7, 12, 17) und wenigstens eine gegenüber der Halle öffen- und Schließbare Einlaßöffnung (9, 18) angesaugt wird, die zusammen mit dem Treibstrahl als Temperierungsluft in die Halle eingeblasen wird.

2. Verfahren nach Anspruch 1, **dadurch gekennzeichnet, daß** die Temperierungsluft im Deckenbereich, vorzugsweise entlang der Hallendecke eingeblasen wird.

3. Verfahren nach einem der Ansprüche 1 oder 2, **dadurch gekennzeichnet, daß** die Luft für den Treibstrahl aus der Halle oder aus der Umgebung als Außenluft abgesaugt wird.

4. Verfahren nach einem der Ansprüche 1 bis 3, **dadurch gekennzeichnet, daß** bei hohen Tagesaußentemperaturen während der Nachtzeit zur Erzeugung des Treibstrahls und/oder als konditionierte Luft kühle Außenluft als konditionierte Luft angesaugt wird.

5. Verfahren nach einem der Ansprüche 1 bis 4, **dadurch gekennzeichnet, daß** zumindest ein Teil der Hallenluft nach außen abgeführt wird.

6. Verfahren nach einem der Ansprüche 1 bis 5, **dadurch gekennzeichnet, daß** die konditionierte Luft im Kreislauf über die Halle geführt wird.

7. Verfahren nach einem der Ansprüche 1 bis 6, **dadurch gekennzeichnet, daß** je nach Außentemperatur die Luft für den Treibstrahl gekühlt oder erhitzt wird.

8. Verfahren nach einem der Ansprüche 1 bis 7, **dadurch gekennzeichnet, daß** der Saugkammer zumindest zeitweise und/oder wenigstens ein Teil der konditionierten Luft unter Druck zugeführt wird.

9. Verfahren nach einem der Ansprüche 1 bis 8, **dadurch gekennzeichnet, daß** konditionierte Luft unter Druck in Richtung des Treibstrahls durch die Saugkammer geführt wird.

10. Verfahren nach einem der Ansprüche 1 bis 9, **dadurch gekennzeichnet, daß** in Strömungsrichtung gesehen vor dem Eintritt des Treibstrahls in die Saugkammer konditionierte Luft unter Druck in die Saugkammer eingeführt wird.

11. Verfahren nach einem der Ansprüche 1 bis 10, **dadurch gekennzeichnet, daß** in Strömungsrichtung gesehen, hinter dem Eintritt des Treibstrahls in die Saugkammer, Luft unter Druck eingeführt wird.

12. Verfahren nach Anspruch 11, **dadurch gekennzeichnet, daß** die Luft quer zur Strahlrichtung des Treibstrahls eingeführt wird und diesen unter gleichzeitiger Vermischung umlenkt.

13. Verfahren nach einem der Ansprüche 1 bis 12, **dadurch gekennzeichnet, daß** die Strömungsgeschwindigkeit des aus einer ersten Treibdüsenanordnung austretenden, luftansaugenden Treibstrahls mittels wenigstens einer weiteren luftansaugenden Treibdüsenanordnung durch zusätzlich angesaugte Luftmengen herabgesetzt wird, wobei ein neuer Treibstrahl mit geringerer Strömungsgeschwindigkeit gebildet wird.

14. Einrichtung zur Temperierung einer Halle, insbesondere einer Lagerhalle, nach dem Verfahren gemäß den Ansprüchen 1 bis 13, mit einem Gebläse (5), das druckseitig über einen Druckkanal (3) mit einer Treibdüsenanordnung (4) verbunden ist, die in einer Saugkammer (2) ausmündet, wobei die Saugkammer (2) in axialer Zuordnung und mit Abstand zur Treibdüsenanordnung (4) eine Auslaßdüsenanordnung (6) aufweist und mit wenigstens einer wahlweise gegenüber der Umgebungsluft öffen- und schließbaren Einlaßöffnung (7, 12, 17) für Außenluft und wenigstens einer wahlweise gegenüber der Halle öffen- und schließbaren Einlaßöffnung (9, 18) für Hallenluft versehen ist.

15. Einrichtung nach Anspruch 14, **dadurch gekennzeichnet, daß** das Gebläse (5) saugseitig mit einer Einlaßkammer (11) verbunden ist, die wahlweise für den Einlaß von konditionierter Luft und/oder für den Einlaß von Hallenluft öffenbar ist.

16. Einrichtung nach einem der Ansprüche 14 oder 15, **dadurch gekennzeichnet, daß** die Treibdüsenanordnung (4) eine Vielzahl nebeneinander angeordneter Einzeldüsen (26) aufweist, die den mit der Druckseite des Gebläses (5) verbundenen Druckkanal (3) abschließen.

17. Einrichtung nach einem der Ansprüche 14 bis 16, **dadurch gekennzeichnet, daß** die Öffnungskontur der Auslaßdüsenanordnung (6) in etwa einer vergrößerten Projektion der Treibdüsenanordnung (4) entspricht.

18. Einrichtung nach einem der Ansprüche 14 bis 17, **dadurch gekennzeichnet, daß** die Auslaßdüsenanordnung (6) Mittel (28) zur Strahlausrichtung und/oder Strahlformung aufweist.

19. Einrichtung nach einem der Ansprüche 14 bis 18, **dadurch gekennzeichnet, daß** der in der Saugkammer (2) verlaufende Teil des Druckkanals (3) auf seiner Außenseite mit Wärmeübertragungsflächen (23) versehen ist.

20. Einrichtung nach einem der Ansprüche 14 bis 19, **dadurch gekennzeichnet, daß** die Saugkammer (2) in Strömungsrichtung gesehen vor der Ausmündung der Treibdüsenanordnung (4) einen Ventilator (29) zur Beschleunigung der konditionierten Luft aufweist.

21. Einrichtung nach einem der Ansprüche 14 bis 20, **dadurch gekennzeichnet, daß** der mit dem Gebläse (5) direkt in Verbindung stehenden luftansaugenden Treibdüsenanordnung (4) mit Abstand wenigstens eine weitere luftansaugende Treibdüsenanordnung (4.1) zugeordnet ist, durch die ein neuer Treibstrahl (20.1) mit geringerer Strömungsgeschwindigkeit und größerer Luftmenge gebildet wird.

## Claims

1. Method to temper a hall, **characterised in that** a propulsion nozzle arrangement connected with a blower generates a propulsive jet with a high flow rate, which is guided through a suction chamber provided with an outlet nozzle arrangement, whereby conditioned air is sucked in by the suction chamber optionally through at least one intake (7, 12, 17), which can be opened or closed for the ambient air, and at least one intake (9, 18), which can be opened or closed for the hall air, and which is blown together with the propulsive jet into the hall as tempering air.

2. Method according to claim 1, **characterised in that** the tempering air is blown in at the ceiling level, preferably along the hall ceiling.

3. Method according to one of the claims 1 or 2, **characterised in that** the air for the propulsive jet is sucked in from the hall or from the environment as outer air.

4. Method according to one of the claims 1 to 3, **characterised in that** in case of high outdoor temperatures in the day time cool outer air is sucked in as conditioned air during night time in order to generate the compulsive jet and/or as conditioned air.

5. Method according to one of the claims 1 to 4, **characterised in that** the hall air is at least partially discharged outwards.

6. Method according to one of the claims 1 to 5, **characterised in that** the conditioned air is guided in a circuit above the hall.

7. Method according to one of the claims 1 to 6, **characterised in that** corresponding to the outdoor temperature the air for the propulsive jet is either cooled or heated.

8. Method according to one of the claims 1 to 7, **characterised in that** at least at times and/or at least a portion of the conditioned air is guided under pressure into the suction chamber.

9. Method according to one of the claims 1 to 8, **characterised in that** conditioned air is guided under pressure in direction of the propulsive jet through the suction chamber.

10. Method according to one of the claims 1 to 9, **characterised in that** viewed in flow direction, conditioned air is guided under pressure into the suction chamber before the propulsive jet enters the suction chamber.

11. Method according to one of the claims 1 to 10, **characterised in that** viewed in flow direction, after the propulsive jet has entered the suction chamber, air is introduced under pressure.

12. Method according to claim 11, **characterised in that** the air is introduced diagonally to the jet direction of the propulsive jet, deviating it and mixing it up at the same time.

13. Method according to one of the claims 1 to 12, **characterised in that** the flow rate of the air sucking propulsive jet blown out through a first propulsion nozzle, is reduced by means of at least one additional air sucking propulsion nozzle arrangement by additionally sucked air quantities, whereby a new propulsive jet with a lower flow rate is generated.

14. Facility to temper a hall, especially a storage hall, according to the method described in claims 1 to 13, comprising a blower (5), which is connected at its pressure side via a pressure channel (3) with a propulsion nozzle arrangement (4) leading into a suction chamber (2), whereby the suction chamber (2) has an outlet nozzle arrangement (6) in axial allocation and with a distance to the propulsion nozzle arrangement (4), and is provided with at least one intake (7, 12, 17) for outer air that can optionally be opened and closed to the ambient air and at least one intake (9, 18) for hall air that can optionally be opened and closed to the hall.

15. Facility according to claim 14, **characterised in that** the blower (5) is at its suction side connected with an inlet chamber (11), which can be opened optionally to let in conditioned air and/or to let in hall air.

16. Facility according to one of the claims 14 or 15, **characterised in that** the propulsion nozzle arrangement (4) is provided with a multitude of single nozzles (26) arranged in parallel, which terminate the pressure channel (3) connected with the pressure side of the blower (5).

17. Facility according to one of the claims 14 to 16, **characterised in that** the opening contour of the outlet nozzle arrangement (6) approximately corresponds to an enlarged projection of the propulsion nozzle arrangement (4).

18. Facility according to one of the claims 14 to 17, **characterised in that** the outlet nozzle arrangement (6) is provided with means (28) to direct and/or to form a jet.

19. Facility according to one of the claims 14 to 18, **characterised in that** the part of the pressure channel (3) running inside the suction chamber (2) is provided with heat transfer surfaces (23) on its exterior.

20. Facility according to one of the claims 14 to 19, **characterised in that** viewed in flow direction before the outlet of the propulsion nozzle arrangement (4) the suction chamber (2) is provided with a ventilator (29) to accelerate the conditioned air.

21. Facility according to one of the claims 14 to 20, **characterised in that** to the air sucking propulsion nozzle arrangement (4) being directly connected with the blower (5), at least one further air sucking propulsion nozzle arrangement (4.1) is allocated in a distance, which forms a new propulsive jet (20.1) with a lower flow rate and a larger air quantity.

## Revendications

1. Procédé de thermorégulation d'un hall, dans lequel un jet de propulsion guidé à travers une chambre d'aspiration dotée d'un ensemble de buses d'évacuation est généré à une vitesse d'écoulement élevée via un ensemble de buses de propulsion reliées à une soufflante, de l'air conditionné étant aspiré via la chambre d'aspiration sélectivement à travers au moins un orifice d'admission (7, 12, 17) pouvant être fermé et ouvert par rapport à l'air ambiant et à travers au moins un orifice d'admission (9, 18) pouvant être fermé et ouvert par rapport au hall, et étant insufflé dans le hall en tant qu'air de thermorégulation en même temps que le jet de propulsion.

2. Procédé selon la revendication 1, **caractérisé en ce que** l'air de thermorégulation est insufflé dans la zone du plafond, de préférence le long du plafond du hall.

3. Procédé selon la revendication 1 ou 2, **caractérisé en ce que** l'air pour le jet de propulsion est aspiré en tant qu'air extérieur à partir du hall ou de l'environnement.

4. Procédé selon l'une quelconque des revendications 1 à 3, **caractérisé en ce qu'**en cas de températures diurnes élevées, de l'air extérieur frais est aspiré pendant la nuit pour servir d'air conditionné afin de générer le jet de propulsion et/ou en tant qu'air conditionné.

5. Procédé selon l'une quelconque des revendications 1 à 4, **caractérisé en ce qu'**au moins une partie de l'air du hall est évacuée vers l'extérieur.

6. Procédé selon l'une quelconque des revendications 1 à 5, **caractérisé en ce que** l'air conditionné est guidé en cycle via le hall.

7. Procédé selon l'une quelconque des revendications 1 à 6, **caractérisé en ce que** l'air destiné au jet de propulsion est refroidi ou réchauffé en fonction de la température extérieure.

8. Procédé selon l'une quelconque des revendications 1 à 7, **caractérisé en ce que** l'air conditionné est amené sous pression à la chambre d'aspiration au moins à certaines périodes et/ou au moins en partie.

9. Procédé selon l'une quelconque des revendications 1 à 8, **caractérisé en ce que** de l'air conditionné sous pression est guidé à travers la chambre d'aspiration en direction du jet de propulsion.

10. Procédé selon l'une quelconque des revendications 1 à 9, **caractérisé en ce que** de l'air conditionné sous pression est introduit dans la chambre de dépression avant, par rapport au sens d'écoulement, l'entrée du jet de propulsion dans la chambre d'aspiration.

11. Procédé selon l'une quelconque des revendications 1 à 10, **caractérisé en ce que** l'air sous pression est introduit après, par rapport au sens d'écoulement, l'entrée du jet de propulsion dans la chambre d'aspiration.

12. Procédé selon la revendication 11, **caractérisé en ce que** l'air est introduit transversalement par rapport à la direction du jet de propulsion et le fait de changer de direction en s'y mélangeant simultanément.

13. Procédé selon l'une quelconque des revendications 1 à 12, **caractérisé en ce que** la vitesse d'écoulement du jet de propulsion aspirant de l'air et sortant d'un premier ensemble de buses de propulsion est réduite par un volume d'air aspiré supplémentaire à l'aide d'au moins un autre ensemble de buses de propulsion aspirant de l'air, un nouveau jet de propulsion étant formé à une vitesse d'écoulement inférieure.

14. Dispositif de thermorégulation d'un hall, notamment d'un hangar de stockage, selon le procédé suivant les revendications 1 à 13, doté d'une soufflante (5) qui est reliée côté pression via un canal de pression (3) à un ensemble de buses de propulsion (4) qui débouche dans une chambre d'aspiration (2), la chambre d'aspiration (2) présentant un ensemble de buses d'évacuation (6) disposé axialement à une certaine distance de l'ensemble de buses de propulsion (4), et doté d'au moins un orifice d'admission (7, 12, 17) pouvant être fermé et ouvert sélectivement par rapport à l'air ambiant pour l'air extérieur et d'au moins un orifice d'admission (9, 18) pouvant être fermé et ouvert sélectivement par rapport au hall pour l'air du hall.

15. Dispositif selon la revendication 14, **caractérisé en ce que** la soufflante (5) est reliée côté aspiration à une chambre d'admission (11) qui peut être ouverte sélectivement pour l'admission d'air conditionné et/ou pour l'admission d'air du hall.

16. Dispositif selon l'une quelconque des revendications 14 ou 15, **caractérisé en ce que** l'ensemble de buses de propulsion (4) présente une pluralité de buses individuelles (26) disposées les unes à côté des autres qui ferment le canal de pression (3) relié au côté de pression de la soufflante (5).

17. Dispositif selon l'une quelconque des revendications 14 à 16, **caractérisé en ce que** le contour d'ouverture de l'ensemble de buses d'évacuation (6) correspond plus ou moins à une projection agrandie de l'ensemble de buses de propulsion (4).

18. Dispositif selon l'une quelconque des revendications 14 à 17, **caractérisé en ce que** l'ensemble de buses d'évacuation (6) présente des moyens (28) permettant de diriger le jet et/ou de le former.

19. Dispositif selon l'une quelconque des revendications 14 à 18, **caractérisé en ce que** la partie du canal de pression (3) s'étendant dans la chambre d'aspiration (2) est dotée sur sa face extérieure de surfaces d'échange de chaleur (23).

20. Dispositif selon l'une quelconque des revendications 14 à 19, **caractérisé en ce que** la chambre d'aspiration (2) présente un ventilateur (29) situé devant la sortie de l'ensemble de buses de propulsion (4) par rapport au sens d'écoulement afin d'accélérer l'air conditionné.

21. Dispositif selon l'une quelconque des revendications 14 à 20, **caractérisé en ce que** l'ensemble de buses de propulsion (4) aspirant de l'air et directement relié à la soufflante (5) est associé à une certaine distance avec au moins un autre ensemble de buses de propulsion (4.1) aspirant de l'air, à travers lequel un nouveau jet de propulsion (20.1) est formé avec une vitesse d'écoulement plus faible et avec un volume d'air plus important.
